# FASCICULE DE BREVET EUROPEEN

(11) **EP 0 470 921 B1**
(45) Date de publication et mention de la délivrance du brevet: **12.04.1995**
(21) Numéro de dépôt: 91500067.3
(22) Date de dépôt: 21.06.1991
(51) Int. Cl.: E02D 17/08, E04G 11/52

(54) **Système modulaire d'étayage perfectionné**
Verbesserte modulare Stützvorrichtung
Improved modular shoring system

(30) Priorité: 22.06.1990 ES 9001737
(43) Date de publication de la demande: 12.02.1992
(73) Titulaire: CONSTRUCCIONES DESMONTABLES TUBULARES, S.A., E-08100 Mollet del Valles (Barcelona) (ES)
(72) Inventeur: Vivo Pascual, Enrique, Barcelona (ES)
(74) Mandataire: Aragones Forner, Rafael Angel

(56) Documents cités:
- EP-A- 0 161 634
- FR-A- 1 174 251
- FR-A- 1 312 829
- FR-A- 1 528 703
- FR-A- 2 205 085
- GB-A- 521 501
- GB-A- 1 124 201
- US-A- 4 492 358

## Description

La présente invention se rapporte à un système modulaire d'étançonnage perfectionné.

Actuellement, les systèmes existants d'étançonnage entre deux murs de soutènement en vis-à-vis sont chers et peu pratiques, car ils se font avec des structures traditionnelles; pour leur montage, il faut les souder lors du montage et les dessouder lors du démontage, avec toute la complexité et le coût que cela représente.

Parmi les autres systèmes connus, il existe le brevet FR-A-2.205.085 (Koehl) qui se rapporte à un "Etrésillon segmenté" et qui consiste en un système télescopique de tubes unis par des goupilles et dont une extrémité se termine par un boulon.

Ce système est peu commode à manipuler, et selon le type d'ouvrage, il ne présente pas la robustesse nécessaire.

Il existe également le brevet FR-A-1 528 703 (de Peiner Maschinen und Schraubenwerke A.G.), dont l'objet est "Poutres d'échafaudage en treillis constituées par plusieurs éléments de poutre alignés entre eux". Dans cette invention française, le longeron supérieur est différent et beaucoup plus rigide que le longeron inférieur; cette invention ne peut donc travailler qu'en une seule position, c'est-à-dire avec le longeron supérieur plus rigide toujours en position supérieure. Cette poutre ne travaille uniquement et exclusivement que par flexion. Dans cette poutre, la liaison longitudinale est réalisée avec des platines 35, 36, 44 45 qui restent dans le profit du longeron, ce qui présente donc une limitation des dimensions des vis à utiliser, qui sont conditionnés par le profit utilisé, et rend difficile le montage de la poutre, l'opérateur ne pouvant pas travailler de façon commode.

Le système modulaire d'étançonnage de la présente invention améliore la disposition dudit brevet français FR-A-1 528 703 de PEINER, car les deux longerons (2,3) sont égaux et peuvent travailler dans n'importe quelle position supérieure ou inférieure. Le système de l'invention présente également des platines (6) pour la liaison longitudinale de plus grande section (dépassent latéralement) que les longerons (2,3), les trous (7) restant à l'extérieur des profits desdits longerons (2,3), le montage pour effectuer la liaison longitudinale est donc beaucoup plus commode, rapide et sûr pour l'opérateur; de plus, on peut utiliser des vis et des boutons aux dimensions plus appropriées. L'opérateur n'est pas limité par l'espace, car il travaille à l'extérieur du longeron longitudinal. L'union est beaucoup plus sûre. C'est-à-dire que la platine (6), et donc les trous (7) de celle-ci, est "indépendante", le montage et le démontage peuvent donc être effectués par l'opérateur de façon plus commode, rapide et sûre. La présente invention dispose également de moyens de liaison latéraux, moyens de supplément et moyens de réglage (dont le brevet précédent ne dispose pas).

De plus, les pièces modulaires (1) de la présente invention travaillent par compression, bien qu'elles puissent également travailler par flexion.

En définitif, le brevet FR-A-1 528 703 et la présente invention se réfèrent a des systèmes différents dans lesquels la présente invention élimine totalement les inconvénients que présente le brevet français mentionné, et l'améliore à tous points de vue, en simplifiant sa constitution et son utilisation.

Au contraire, le système modulaire d'étançonnage objet de la présente invention élimine les inconvénients mentionnés, car il s'agit d'un système modulaire facile à monter et à démonter avec des boulons et des écrous, qui s'adapte à toutes les dimensions. Les éléments modulaires de ce système sont réutilisables dans d'autres ouvrages.

Le système modulaire d'étançonnage perfectionné, objet de la présente invention, se caractérise premièrement par le fait que ces pièces modulaires de base sont composées de deux longerons longitudinaux opposés, unis entre eux par de petites entretoises intermédiaires et inclinées en zigzag et leurs traverses latérales extrêmes correspondantes; ces longerons longitudinaux présentent en leurs extrémités des moyens de liaison longitudinale. Ces moyens de liaison longitudinale sont constitués par des platines qui sont unies à l'extrémité du longeron, qui en dépassent latéralement et qui sont pourvues de trous pour la liaison par les extrémités de pièces modulaires de base longitudinalement contiguës pour constituer un étançonnage longitudinal.
Ces longerons longitudinaux opposés présentent des moyens de liaison latérale dans leurs bords longitudinaux extérieurs opposés en des positions adjacentes à leurs extrémités et dans des zones intermédiaires de ces longerons longitudinaux. Ces moyens de liaison latérale sont constitués par des plaques unies au longeron et pourvues de trous pour l'union, au moyen d'entretoises, d'étançons longitudinaux latéralement contigus. Le système modulaire de la présente invention se caractérise deuxièmement par le fait qu'il comprend des moyens de supplément de longueur pour accroître la longueur d'une paire d'étançons longitudinaux latéralement contigus; ces moyens de supplément consistent en un cadre de base rectangulaire, dont, des quatre côtés, deux côtés opposés ont une longueur correspondant à la distance entre les deux longerons longitudinaux de la pièce modulaire de base, et les deux autres côtés opposés ont une longueur correspondant à la séparation de deux étançons longitudinaux latéralement contigus, les côtés de ces moyens de supplément étant constitué par deux longerons longitudinaux opposés unis par de petites entretoises en zigzag et par des traverses planes aux extrémités. Ces traverses planes s'unissent aux sommets des angles du cadre dans les ailettes longitudinales contiguës d'une colonne tubulaire; cette colonne est pourvue de quatre ailettes longitudinales orthogonales et de platines extrêmes qui dépassent des extrémités et qui sont pourvues de trous pour leur liaison avec les platines qui dépassent des extrémités des longerons longitudinaux des pièces modulaires de base, afin de prolonger un étançonnage longitudinal double composé par une paire d'étançons longitudinaux contigus, et comprenant des moyens de réglage de la longueur de l'étançonnage longitudinal qui consistent en un ensemble composé d'une vis de réglage combinée avec un dispositif de rotule.

Dans ce système, les longerons longitudinaux opposés, qui constituent les pièces modulaires de base, sont composés par des profils à section en H, dont les petites entretoises et les traverses sont soudées par leurs extrémités entre les âmes des deux longerons longitudinaux; les platines des moyens de liaison longitudinale sont soudées aux extrémités du profil, alors que les plaques des moyens de liaison latérale sont soudées entre les ailerons du profil, les longerons longitudinaux opposés aux moyens du supplément de longueur étant composés par des éléments tubulaires.

Les moyens de réglage comprennent une vis réglable par vissage dans une colonne tubulaire pourvue de quatre ailettes longitudinales orthogonales et de platines extrêmes dépassant des extrémité et qui sont pourvues de trous, alors qu'à l'extrémité opposée, cette vis comprend une platine en saillie pourvue de trous, ces platines extrêmes de l'ensemble de la vis permettent son accouplement aux platines en saillie avec trous. Ces moyens de réglage agissent en combinaison avec un dispositif de rotule comprenant, sur un côté, une platine en saillie pourvue de trous pour son accouplement avec une autre platine en saillie avec des trous, alors que sur le côté opposé, elle est pourvue d'une platine d'appui.

L'ensemble de la vis de réglage et le dispositif de rotule en position d'accouplement longitudinal au moyen des platines contiguës, permet d'accoupler l'autre platine de la vis à la platine extrême d'un étançon longitudinal et de placer la platine d'appui du dispositif de rotule contre le mur contigu;, on ajuste ainsi la longueur de l'étançonnage, le dispositif de rotule permettant l'adaptation aux différences de parallélisme de l'étançonnage.

Afin de faciliter une explication plus détaillee et la compréhension du système modulaire d'étançonnage perfectionné, objet de la présente invention, sept feuilles de dessins sont annexées, dessins dans lesquels un cas pratique de réalisation est présenté, montrant la portée de cette invention à titre d'exemple illustratif et non limitatif.

Dans ces dessins:
La figure 1 est une projection verticale qui illustre une première réalisation de pièce modulaire de base.
La figure 2 est une projection verticale qui illustre une deuxième réalisation de pièce modulaire de base.
La figure 3 est une projection verticale qui illustre une troisième réalisation de pièce modulaire de base.
La figure 4 est une projection verticale qui illustre une quatrième réalisation de pièce modulaire de base.
La figure 5 est une projection horizontale fragmentée qui illustre deux étançons longitudinaux contigus.
La figure 6 est une vue considérée par le plan VI-VI de la figure 2 qui illustre la platine des moyens de liaison longitudinale des pièces modulaires de base et la section du profil correspondant.
La figure 6a est une projection considérée horizontale à 90° par rapport à la figure 6 qui montre la plaque qui constitue les moyens de liaison latérale adjacente à la platine et, à l'extrémité du longeron, de la pièce modulaire de base correspondante.
La figure 7 est une projection verticale d'extrémité, de face des moyens de supplément de longueur.
La figure 8 est une projection verticale latérale des moyens de supplément de longueur considérés à 90° par rapport à la figure 7.
La figure 8a est une projection horizontale de ces moyens de supplément de longueur.
La figure 9 est une projection verticale considérée en position horizontale de la colonne tubulaire qui constitue les sommets des angles du cadre des moyens de supplément de longueur et les pièces de supplément.
La figure 9a est une vue de face de la colonne de la figure 9 montrant un profil circulaire au lieu d'un profil carré.
La figure 9b est une vue de face similaire à celle de la figure 9a, mais qui montre les moyens de translation longitudinale mutuelle de la colonne tubulaire qui constitue les pièces de supplément et la vis des pièces de réglage.
La figure 10 est une projection verticale et en position horizontale des moyens de réglage de l'ensemble de la vis et du dispositif de rotule.
La figure 11 illustre une projection verticale d'un étançonnage double fragmenté entre deux murs de soutènement.
La figure 11a est une projection horizontale fragmentée de l'étançonnage double illustré dans la figure 11.
La figure 11b est une projection horizontale fragmentée d'un ouvrage rectangulaire avec quatre murs de soutènement.
La figure 12 illustre une projection verticale fragmentée à plus grande échelle de l'extrémité d'une pièce modulaire de base.
La figure 13 illustre une projection horizontale fragmentée à plus grande échelle de l'entretoisement de deux pièces modulaires de base pour constituer un étançonnage double.
La figure 14 illustre une projection verticale de la disposition d'un étançonnage pour constituer une tour.
La figure 15 illustre une projection verticale d'une autre disposition d'un étançonnage pour constituer une tour.

Conformément aux dessins, le système modulaire d'étançonnage perfectionné objet de la présente invention comprend une série de pièces modulaires de base, qui sont en général référencées avec 1, et qui comprennent une première réalisation de pièce modulaire de base 1a, une seconde réalisation de pièce modulaire de base 1b, une troisième réalisation de pièce modulaire de base 1 c et une quatrième réalisation de pièce modulaire de base 1d, celles-ci sont similaires mais les longueurs modulaires sont différentes.
Ces pièces modulaires de base consistent en deux longerons 2,3 longitudinaux constitués par des profils à section en H unis par des entretoises intermédiaires et inclinées en zigzag 4 et leurs traverses extrêmes 5 correspondantes. Ces entretoises et les traverses sont soudées entre les âmes des profils des longerons.

Ces pièces modulaires de base 1 sont pourvues, à leurs extrémités, de moyens de liaison longitudinale par les extrémités pour constituer un étançonnage longitudinal; ces moyens de liaison longitudinale par les extrémités sont constitués par des platines 6 soudées aux extrémités du profil des longerons 2,3 en H et dépassant latéralement - tel qu'illustré dans les figures 6, 6a, 12 et 13; ces platines 6 sont pourvues de trous 7 - comme illustré dans les figures 6 et 6a. Cette disposition permet de constituer des étançonnages longitudinaux.

Ces pièces modulaires de base 1 sont également pourvues de moyens de liaison latérale dans leurs bords extérieurs opposés qui consistent en des plaques 8 adjacentes à leurs extrémités et aux platines 6, ainsi qu'en des plaques 9, dans des positions intermédiaires, pourvues également de trous 10 qui permettent la disposition d'entretoises 11 modulaires de dimensions variables entre deux étançons longitudinaux latéralement contigus pour la liaison de ceux-ci, tel qu'illustre spécialement dans les figures 13, 12, 6 et 6a.

Les moyens de supplément de longueur 12 pour accroître la longueur d'une paire d'étançons longitudinaux contigus ou étançonnage double consistent en un cadre rectangulaire (voir figures 7, 8 et 8a) qui consiste en différents longerons tubulaires latéraux 13, 14 unis par de petites entretoises en zigzag 15 et des traverses planes 16 qui forment les côtés du cadre, ces traverses s'unissant aux sommets des angles du cadre dans une colonne tubulaire 17 pourvue de quatre ailettes longitudinales orthogonales 18 pourvues de trous 19 pour l'union de ces traverses 16. Ces colonnes tubulaires 17 sont pourvues, à leurs extrémités, de platines 20 extrêmes dépassant des extrémités correspondantes et pourvues de trous 21 qui permettent leur liaison aux platines 6 des extrémités des pièces modulaires de base 1 pour prolonger l'étançonnage longitudinal double composé par une paire d'étançons longitudinaux contigus.

Le système de l'invention comprend des moyens de réglage pour régler la longueur de l'étançonnage dans l'espace entre les murs en question. Ces moyens consistent (voir figure 10) en des pièces de supplément 17' identiques à la colonne 17 décrite au préalable et correspondant à une colonne tubulaire et à des pièces de réglage 22 constituée par une vis de réglage qui s'ajuste, avec les moyens d'ajustage 22b, à la mesure de l'étançon longitudinal et fait pression, en permettant que l'étançon effectue la charge; cette vis s'accouple (voir figure 10) avec cette pièce de supplément 17' entre une pièce modulaire de base 1 d'un côté et le mur de soutènement 23 correspondant, avec interposition d'un dispositif de rotule 24 pour absorber des différences de parallélisme et centrer la charge tout au long de l'axe d'étançonnage longitudinal. Comme illustré dans les figures 9b et 10, cette vis 22 et cette piece de supplément 17' sont pourvus de moyens de translation longitudinale mutuelle qui consiste en une clavette 25 prévue dans la vis et un entrant correspondant 26 prévu dans la piece de supplément 17' pour éviter une rotation mutuelle.

Le dispositif de rotule 24 est pourvu de deux platines 24a avec trous 24' pour sa liaison par des boulons à la platine 22a de la vis et 24b à la platine d'appui contre le mur 23. Ce dispositif de rotule constitue des moyens d'appui à rotule pour chaque extrémité de l'étançonnage longitudinal. Cette rotule peut être placée directement entre l'étançonnage longitudinal et le mur de soutènement, indépendamment des moyens de réglage 22, 17'.

Quant aux moyens de supplément illustrés dans les figures 7 à 9, il faut indiquer qu'ils ont une longueur correspondant à la distance entre les deux longerons longitudinaux 2,3 des pièces modulaires de base 1 et une longueur qui correspond à la séparation de deux étançons longitudinaux contigus, afin de permettre d'accroître la longueur de la paire étançons longitudinaux contigus, tel qu'illustré dans la figure 12 sous forme fragmentée.

Comme illustré dans les figures 11 et 11a, on peut unir plusieurs étançons longitudinaux de pièces modulaires de base 1 (deux dans le cas illustré) afin de disposer, entre deux murs de soutènement 23,23, d'un ouvrage rectangulaire (figure 11b) pour l'étançonnage d'enceintes fermées en projection horizontale.

Les figures 14 et 15 montrent des réalisations de tours pour supporter des éléments élevés grâce à des étançons longitudinaux, unissant les étançons longitudinaux à au moyen d'éléments de supplément 27 courts, pour former des paires d'étançons longitudinaux unissant chaque paire adjacente de paires d'étançons longitudinaux avec ceux se trouvant en face à l'aide d'entretoises 28, en plus des pieds d'appui 29 correspondants.

Evidemment, l'étançonnage qui en résulte peut comprendre un seul étançon longitudinal ou plusieurs étançons longitudinaux unis par des entretoises 11 (comme illustré dans les figures 13, 11 et 11a) avec des entretoises modulaires de différentes longueurs, afin de pouvoir disposer du nombre adéquat d'étançons longitudinaux contigus par unité de section, pour augmenter la résistance de l'étançonnage longitudinal multiple entre deux murs de soutènement. L'étançonnage peut aussi former un ensemble mixte (comme illustré dans les figures 14 et 15) composé de deux étançons unis par des éléments de supplément et chaque paire d'étançons longitudinaux unis par des entretoises ou bien deux étançons longitudinaux unis par des entretoises formant des tours.

Les platines extrêmes 6 des longerons longitudinaux 2,3 des pièces modulaires de base 1 permettent de prolonger, suivant les besoins, l'étançonnage longitudinal. On peut donc, dans le cas d'un étançonnage simple, régler la distance grâce aux pièces de supplément 17' et aux pièces de réglage 22, et dans le cas d'un étançonnage double, on peut accroître leur longueur avec les moyens de supplément de longueur 12.

Il faut signaler que l'ensemble des pièces modulaires, objet du système de l'invention, permet un montage et un démontage faciles de l'étançonnage, objet de l'invention, et ne demande que des moyens simples comme des boulons et des écrous pour relier les platines adjacentes de deux pièces modulaires de base 1 ou ces platines avec les platines 20 des colonnes tubulaires 17 des moyens de supplément de longueur 12 des figures 7 à 9 ou des pièces de supplément 17' et de réglage 22, et éventuellement du dispositif de rotule 24.

Il faut tenir compte du fait que le système de l'invention permet non seulement de monter et démonter facilement l'étançonnage en question avec des moyens simples, mais qu'il permet de réutiliser facilement les pièces modulaires du système.

## Revendications

1. Système modulaire d'étançonnage,
- comportant des pièces modulaires de base (1) de différentes mesures modulaires et comprenant chacune deux longerons longitudinaux (2,3) opposés unis par des entretoises (4) disposées en zigzag et des traverses (5) d'extremité, et
- chaque longeron (2,3) comportant, à ses extrémités, des moyens de liaison longitudinale (6) pour la liaison par les extrémités avec des pièces modulaires de base longitudinalement contiguës pour constituer un étançonnage longitudinal,
caractérisé en ce que
- les longerons (2,3) comportent des moyens de liaison latérale (8,9) placés le long de leurs bords extérieurs opposés dans des positions adjacentes (8) à leurs extrémités et dans les zones (9) entre lesdites extremités, pour la liaison, à l'aide d'entretoises (11), avec des pièces modulaires de base latéralement contigües, les moyens de liaison longitudinale (6) dépassant latéralement le longeron,
en ce que
- des moyens de supplément de longueur (12) sont prévus pour accroître la longueur d'un étançonnage longitudinal double formé par une paire de pièces modulaires (1) identiques et latéralement contigües,
et en ce que
- des moyens de réglage (22,17'), munis d'une vis de réglage, sont prévus pour régler la longueur de l'étançonnage longitudinal.

2. Système modulaire d'étançonnage, selon la revendication précédente, caractérisé en ce que les longerons longitudinaux opposés (2,3) qui constituent les pièces modulaires de base sont constitués par des profils (1) à section en H, dont les petites entretoises (4) et les traverses (5) sont soudées par leurs extrémités entre les âmes des deux longerons longitudinaux (2,3) et en ce que les platines (6) des moyens de liaison longitudinale sont soudées aux extrémités du profil (1), tandis que les plaques (8,9) des moyens de liaison latérale sont soudées entre les ailes du profil (1).

3. Système modulaire d'étançonnage, selon les revendications précédentes, caracterisé en ce que
- les moyens de supplément consistent en un cadre rectangulaire (12), dont deux cotés opposés ont chacun une longueur qui correspond à la distance entre les deux longerons longitudinaux (2,3) d'une pièce modulaire de base (1) de ladite paire, tandis que les deux autres cotés opposés ont chacun une longueur définissant l'écart entre les deux pièces modulaires (1) de base latéralement contiguës (1) de ladite paire,
en ce que
- chaque coté du cadre rectangulaire (12) est composé par deux longerons longitudinaux opposés (13,14) unis par des petites entretoises (15) disposées en zigzag et par des traverses planes (16) aux extrémités;
en ce que
- chaque angle de ce cadre rectangulaire (12) est composé par une colonne (17) munie de quatre ailettes (18) longitudinales orthogonales et de platines d'extrémité (20) pourvues de trous (21) pour leur liaison aux platines (6) des pièces modulaires (1) de base latéralement contigües (1) de ladite paire,
et en ce que
- les traverses planes (16) s'unissent, aux sommets des angles du cadre rectangulaire (12), aux ailettes longitudinales (18) de la colonne tubulaire (17),

4. Système modulaire d'étançonnage, selon les revendications précédentes, caracterisé en ce que
- les moyens de réglage de la longueur de l'étançonnage longitudinal consistent en un ensemble de vis de réglage (22) en combinaison avec un dispositif de rotule (24),
en ce que
- le vis (22) est réglable par vissage dans une colonne tubulaire (17') pourvue de quatre ailettes longitudinales orthogonales (18) et de platines extrêmes (20) dépassant des extrémités et pourvues de trous (21), tandis qu'à l'extrémité opposée, cette vis (22) est pourvue d'une platine en saillie (22a) pourvue de trous (21), ces platines extrêmes de l'ensemble de la vis permettent son accouplement à des platines en saillie avec des trous, et
en ce que
- le dispositif de rotule (24) est pourvu sur un côté, d'une platine en saillie (24a) pourvue de trous (24') pour son accouplement à une autre platine en saillie avec des trous, alors que du côté opposé, il est pourvu d'une platine d'appui (24b).

5. Système modulaire d'étançonnage, selon les revendications précédentes, caracterisé en ce que l'ensemble de la vis (22) de réglage et le dispositif de rotule (24) en position d'accouplement longitudinal au moyen des platines contiguës (22a, 24a) permettent d'accoupler l'autre platine (20) de la vis à la platine extrême (6) d'un étançonnage longitudinal (1) et de placer la platine d'appui (24b) du dispositif de rotule (24) contre le mur contigu (23), permettant le réglage de la longueur de l'étançonnage (1), et en ce que le dispositif de rotule s'adapte aux différences de parallélisme de l'étançonnage.

## Claims

1. Approved modular shoring system.
- consisting of basic modular pieces (1) of different modular measurements, each made up of two opposite, lengthways beams (2, 3), joined by splice bars (4) arranged zig-zag, and crossbars (5) at their ends, and
- each beam (2, 3) has, at its ends, lengthways link-up systems (6) to make the link between the ends with basic modular pieces, adjoining lengthways, to make up a lengthways shoring,
characterised by the fact
- that the beams (2, 3) have means for sideways link-up (8, 9), provided along their outer, opposite edges in adjacent positions (8) to their ends and in the areas (9) between these ends, for the link-up, via splice bars (11), with basic modular pieces, adjoining sideways, taking into account that these means for lengthways link-up (6) protrude sideways from the beam,
by the fact
- that supplementary means of extension have been provided to increase the length of the lengthways shoring, formed doubly of a pair of modular pieces (1) which are identical and adjoining sideways,
and by the fact
- that adjustment systems (22, 17') have been provided, equipped with an adjustment screw to adjust the length of the lengthways shoring

2. Approved modular shoring system as per the preceding claim, characterised by the fact that the opposite lengthways beams (2, 3) which make up the basic modular pieces are made up of shapes (1) with an "H" cross-section, the small splice bars (4) and crossbars (5) of which are welded at their ends between the cores of the two lengthways beams (2, 3), and also by the fact that the strips (6) of the means of lengthways link-up are welded to the ends of the shape (1), whilst the plates (8, 9) of the means of sideways link-up are welded between the wings of the shape (1).

3. Approved modular shoring system, as per the preceding claims, characterised by the fact
- that the supplementary means consist of a rectangular frame (12), the two opposite sides of which each have a length which corresponds to the distance between the two lengthways beams (2, 3), of a basic modular piece (1) of said pair, whilst the other two opposite sides each have a length which determines the distance between the two basic modular pieces (1) which are adjoining sideways of the said pair,
by the fact
- that each side of the rectangular frame (12) is made up of two opposite lengthways beams (13, 14), joined by small splice bars (15) arranged zig-zag, and by flat crossbars (16) at their ends;
by the fact
- that each angle of the rectangular frame (12) is made up of a column (17) fitted with four right-angled, lengthways flaps (18), and strips at their ends (20), provided with holes (21) to enable them to be linked to the strips (6) of the basic modular pieces, adjoining sideways (1), of the said pair;
and by the fact
- that the flat crossbars (16) are joined at the upper ends of the angles of the rectangular frame (12), to the lengthways flaps (18) of the tubular column (17).

4. Approved modular shoring system, as per the preceding claims, characterised by the fact
- that the means of adjustment of the length of the lengthways shoring consist of an adjustment screw unit (22), combined with a swivel device (24);
by the fact
- that the screw (22) can be adjusted by screwing it to a tubular column (17') fitted with four right-angled, lengthways flaps (18) and strips at the ends (20) provided with holes (21) which protrude from the ends, whilst at the opposite end, this screw (22) is fitted with a protruding strip (22a) provided with holes (21); these strips at the ends of the screw unit enable them to be coupled to protruding strips with holes; and
by the fact
- that the swivel device (24) is fitted on one side with a protruding strip (24a), provided with holes (24') for it to be coupled to another protruding strip with holes, whilst on the opposite side, it is fitted with a support strip (24b).

5. Approved modular shoring system, as per the preceding claims, characterised by the fact that the unit of adjustment screw (22) and swivel device (24) in lengthways coupling position via adjoining strips (22a, 24a), enable the other strip (20) of the screw to be coupled to the end strip (6) of a lengthways shoring (1), likewise to position the support strip (24b) of the swivel device (24) against the adjoining wall (23), in such a way that adjustment of the shoring length (1) is made simple, and by the fact that the swivel device adapts to the differences in the parallelism of the shoring.

## Patentansprüche

1. Verbesserte modulare Stützvorrichtung.
- bestehend aus Grundmodulen (1) in verschiedenen Abmessungen, jeweils bestehend aus zwei gegenüberliegenden Längsbalken (2, 3), die durch im Zickzack angeordnete Querbalken (4) und Traversen (5) an ihren Enden verbunden sind, wobei
- jeder Längsbalken (2, 3) an seinen Enden über Längsverbindungen (6) verfügt, um die Enden mit den längs anschließenden Grundmodulen zu verbinden, um eine Längsabstützung zu schaffen,
gekennzeichnet dadurch,
- daß die Längsbalken (2, 3) über seitliche Verbindungsstücke (8,9) verfügen, die ihren gegenüberliegenden Außenkanten entlang neben den Enden (8) und in den Zonen (9) zwischen diesen Enden liegen und dazu dienen, die Balken mittels Querbalken (11) mit seitlich anschließenden Grundmodulen zu verbinden, wobei diese Längsverbindungsstücke (6) seitlich über den Längsbalken herausragen,
dadurch,
- daß zusätzliche Verlängerungsmittel vorgesehen wurden, um die Länge der doppelten Längsabstützung zu vergrößern, die aus einem Paar identischer, längs anschließender Module (1) besteht,
und dadurch,
- daß Anpassungssysteme (22, 17) vorgesehen wurden, die eine Stellschraube aufweisen, um die Länge der Längsabstützung anzupassen.

2. Verbesserte modulare Stützvorrichtung gemäß dem vorstehenden Anspruch, gekennzeichnet dadurch, daß die gegenüberliegenden Längsbalken (2, 3), die die Grundmodule darstellen, aus H-Profilen bestehen, deren kleine Querbalken (4) und Traversen (5) an ihren Enden zwischen die Stege der beiden Längsbalken (2, 3) geschweißt sind, und dadurch, daß die Flacheisen (6) der Längsverbinder an den Enden des Profils (1) angeschweißt sind, während die Platten (8, 9) der seitlichen Verbindungsstücke zwischen die Flügel des Profils (1) geschweißt sind.

3. Verbesserte modulare Stützvorrichtung gemäß den vorstehenden Ansprüchen, gekennzeichnet dadurch,
- daß die Unterlagsmittel aus einem rechteckigen Gerüst (12) bestehen, dessen gegenüberliegende Seiten jeweils eine Länge aufweisen, die der Distanz zwischen den beiden Längsbalken (2, 3) eines Grundmoduls (1) des genannten Paars entspricht, während die beiden anderen gegenüberliegenden Seiten jeweils eine Länge aufweisen, die der Distanz zwischen den beiden längs nebeneinanderliegenden Grundmodulen (1) des erwähnten Paars entspricht,
dadurch,
- daß jede Seite des rechteckigen Gerüstes (12) aus zwei gegenüberliegenden Längsbalken (13, 14) besteht, die durch im Zickzack angeordnete, kleine Querbalken (15) und Flachtraversen (16) an ihren Enden verbunden sind;
dadurch,
- daß jede Ecke des rechteckigen Gerüstes (12) aus einer Säule (17) besteht, die über vier rechtwinklig angeordnete Längsflügel (18) mit Flacheisen an ihren Enden (20) verfügt, die Löcher (21) aufweisen, um die Verbindung mit den Flacheisen (6) der seitlich anschließenden Grundmodule (1) des erwähnten Paars zu erlauben;
und dadurch,
- daß die Flachtraversen (16) an den oberen Enden der Ecken des rechteckigen Gerüstes (12) mit den Längsflügeln (18) der Rohrsäule (17) verbunden werden.

4. Verbesserte modulare Stützvorrichtung gemäß den vorstehenden Ansprüchen, gekennzeichnet dadurch,
- daß die Mittel zur Anpassung der Länge der Längsabstützung aus einem Satz mit einer Stellschraube (22) und einem Kugelgelenk (24) bestehen,
dadurch,
- daß die Schraube (22) angepaßt werden kann, indem sie in eine Rohrsäule (17) eingeschraubt wird, die über vier rechtwinklig angeordnete Längsflügel (18) mit Flacheisen an ihren Enden (20) verfügt, welche Löcher (21) aufweisen und über die Enden vorstehen, während am entgegengesetzten Ende ein vorstehendes, mit Löchern (21) versehenes Flacheisen (22a) angeordnet ist, wobei diese Flacheisen an den Enden des Schraubensatzes die Verbindung mit vorstehenden, gelochten Flacheisen erlauben, und
dadurch,
- daß das Kugelgelenk (24) auf einer Seite mit einem vorstehenden, mit Löchern (24) versehenen Flacheisen (24a) für den Anschluß an ein weiteres gelochtes Flacheisen versehen ist, während auf der entgegengesetzten Seite ein Flacheisen als Stütze (24b) angeordnet ist.

5. Verbesserte modulare Stützvorrichtung gemäß den vorstehenden Ansprüchen, gekennzeichnet dadurch, daß der Satz aus Stellschraube (22) und Kugelgelenk (24) in der Position für die Längsverbindung mittels nebenliegenden Flacheisen (22a, 24a) erlaubt, das andere Flacheisen (20) der Schraube mit dem Flacheisen am Ende (6) einer Längsabstützung (1) zu verbinden, sowie das Stützeisen (24b) des Kugelgelenks (24) an die nebenliegende Wand (23) anzulegen, um die Längenanpassung der Abstützung (1) zu erleichtern; sowie dadurch, daß sich das Kugelgelenk an die Unterschiede in der Parallelität der Abstützung anpaßt.
